# EUROPÄISCHE PATENTSCHRIFT

(11) **EP 4 050 191 B1**
(45) Veröffentlichungstag und Bekanntmachung des Hinweises auf die Patenterteilung: **15.02.2023**
(21) Anmeldenummer: 21215083.3
(22) Anmeldetag: 16.12.2021
(51) Int. Cl.: E06B 9/52

(54) **MONTAGEHILFSWERKZEUG**
AUXILIARY MOUNTING TOOL
OUTIL D'AIDE AU MONTAGE

(30) Priorität: 21.01.2021 DE 102021200532
(43) Veröffentlichungstag der Anmeldung: 31.08.2022
(73) Patentinhaber: tesa SE, 22848 Norderstedt (DE)
(72) Erfinder: WEIGL, Robert, 22117 Hamburg (DE)
(74) Vertreter: tesa SE

(56) Entgegenhaltungen:
- JP-A- 2017 160 719

## Beschreibung

### Gebiet der Erfindung

Die Erfindung betrifft ein Montagehilfswerkzeug, das bei der Montage eines Schutznetzes in ein Klett- oder Pilzkopfband, dass das Schutznetz an einem Blendrahmen oder einer sonstigen Baustruktur um eine zu schützende Öffnung halten soll, einsetzbar ist und hierzu einen Anreiberkopf mit mehreren parallelen Stegen aufweist. Die Erfindung betrifft hierbei insbesondere auch ein Montageset, das neben einem Schutznetz und einem geeigneten Klett- oder Pilzkopfband auch ein derartiges Montagewerkzeug umfasst, sowie ein Verfahren zu dessen Verwendung bei der Montage des Schutznetzes in das Klett- oder Pilzkopfband.

In diesem Zusammenhang sind beispielsweise Insektenschutzvorrichtungen bekannt, die ein selbstklebendes Klett- oder Pilzkopfband und ein licht- und luftdurchlässiges Schutznetz umfassen. Das Schutznetz soll dabei typischerweise ein Fenster verdecken, um es vor dem Eindringen von Insekten oder auch Pollen und anderen Schwebeteilchen etc. zu schützen. Das Klett- oder Pilzkopfband besitzt eine Vielzahl von Verhakungselementen, welche sich von einem Trägerband erstrecken. Es wird in der Regel ganz oder teilweise umlaufend an einem inneren Falz eines Blendrahmens befestigt, und das Schutznetz wird darin "eingeklettet". Bei dieser als "Einkletten" bezeichneten Montage durchdringen zunächst eine Vielzahl von Verhakungselementen das Schutznetz, um dieses dann mit ihren Verhakungsgeometrien (wie Pilzköpfen oder Kletthaken) zu halten. Alternativ ist es auch möglich, Schutznetze auf ähnliche Weise außen oder innen an einer sonstigen geeigneten Baustruktur im Bereich um eine zu schützende Gebäudeöffnung anzubringen.

### Stand der Technik

Aus dem Stand der Technik sind sogenannte Anreiberbürsten (auch bezeichnet als Anreiber, Andrückbürsten, oder im Englischen: mounting brush or applicator) aus Kunststoff bekannt, die als einstückige Montagehilfswerkzeuge ausgebildet sind und das Einkletten von Schutznetzen

in ein selbstklebendes Klett- oder Pilzkopfband erleichtern sollen. Das Dokument JP2017160719 A wird als nächstliegender Stand der Technik angesehen und offenbart ein Montagehilfswerkzeug zum Montieren eines Schutznetzes mit einer Vielzahl von Maschenöffnungen in ein Klett- oder Pilzkopfband mit einer Vielzahl von Verhakungselementen, welche sich von einem Trägerband erstrecken, wobei jedes Verhakungselement an seinem freien Ende eine Verhakungsgeometrie besitzt, die in Maschenöffnungen des Schutznetzes befestigend eingreifen können, wobei das Montagehilfswerkzeug einen Griff und mindestens einen Anreiberkopf umfasst,der jeweilige Anreiberkopf eine mit dem Griff verbundene Basisplatte sowie mehrere Vorsprünge aufweist,die Basisplatte eine erste, dem Schutznetz zuzuwendende Hauptfläche und eine rückseitige zweite Hauptfläche besitzt, die an einer freistehenden Vorderkante der Basisplatte enden, und die Vorsprünge sich in deren Höhenrichtung von der ersten Hauptfläche von dieser weg erstrecken.

Bekannte Anreiberbürsten besitzen einen geraden länglichen Griff, der an seinem distalen Ende mit einer flach ausgebildeten rechteckigen Basis verbunden ist. Von der Unterseite der Basis erstrecken sich nach unten mehrere entlang der Unterseite parallel zueinander orientierte Stege oder halbkreisförmige Scheiben. Diese Stege oder Scheiben besitzen typischerweise alle eine gleiche Form, Dicke, einen Abstand zueinander, sowie eine Längsrichtung, die in der Draufsicht auf die Basis in der Regel parallel zur Längsachse des Griffes ist. Die Abstände und der Querschnitt der Stege sind so bemessen, dass sie das Schutznetz unter den eingreifenden Teil der Pilzköpfe oder der Kletthaken drängen können, damit sich die Maschenöffnungen des Netzes in den durch die Pilzköpfe bzw. Kletthaken definierten Verhakungsgeometrien verhaken können.

Bei der Anwendung wird das Schutznetz über das am Innenfalz eines Fensterrahmens angeklebte Klett- oder Pilzkopfband gelegt und die Anreiberbürste in Längsrichtung der Stege, übereinstimmend mit der Längsrichtung des Klett- oder Pilzkopfbandes, über das Schutznetz mit dem darunter liegenden Klett- oder Pilzkopfband gezogen. Dabei werden die Fäden des Schutznetzes zwischen die Verhakungselemente des Klett- oder Pilzkopfbands und unter eine Ebene ihrer Verhakungsgeometrien gezwungen, und die Fäden des Schutznetzes haken sich dadurch darin ein.

Damit sich ein Schutznetz beispielsweise in einem Pilzkopfband verhaken kann, also darin befestigen lässt, müssen in der Regel zumindest folgende zwei Bedingungen erfüllt sein: erstens muss die sogenannte Eingriffshöhe, die zwischen einer Unterkante der Pilzköpfe und dem Trägerband gemessen wird, größer sein als die Stärke eines komprimierten Schutznetzes; zweitens müssen die Pilzköpfe durch Maschenöffnungen des Schutznetzes passen.

Diese beiden Bedingungen werden tendenziell schwieriger erfüllbar, wenn Maschenöffnungen des Schutznetzes klein gewählt werden, um beispielsweise Pollen oder andere Schwebstoffe abzuhalten. Um trotzdem die Vorteile von Klett- und Pilzkokpfbändern (insbesondere deren Wiederablösbarkeit) nutzen zu können, können Montagehilfswerkzeuge wie Anreiberbürsten helfen, wenn sonst ein manuelles Einkletten mit den Fingerbeeren der Hand nicht mehr zuverlässig funktioniert.

Als Nachteil aller bisher bekannten Anreiberbürsten hat sich jedoch herausgestellt, dass die Ecken von in Innenfalzen verklebten Klett- oder Pilzkopfbändern damit nicht für die beschriebene Anwendung genügend gut erreichbar sind. Dies kann insbesondere dadurch bedingt sein, dass die Platzverhältnisse dort meist beengt sind, da oft auch direkt neben einer in diesem Bereich angeordneten Anschlagsdichtung des Fensterrahmens gearbeitet werden muss. Aus diesem Grund kann sich das Schutznetz beginnend an den Ecken wieder selbst ablösen, sodass das Schutznetz dann nicht mehr in der Lage ist, die Insekten, Pollen o.Ä. vor dem Eindringen in die betreffende Gebäudeöffnung abzuhalten.

### Aufgabe

Die Aufgabe der Erfindung besteht darin, ein einfach handhabbares Montagehilfswerkzeug anzugeben, das eine zuverlässige Montage eines Schutznetzes mit einer Vielzahl von Maschenöffnungen in ein Klett- oder Pilzkopfband mit einer Vielzahl von Verhakungselementen ermöglicht. Hierbei ist es insbesondere eine Aufgabe der Erfindung, ein Montagehilfswerkzeug und ein Verfahren anzugeben, die ein zuverlässiges Montieren eines Schutznetzes in ein Klett- oder Pilzkopfband auch bei beengten Platzverhältnissen, beispielsweise in Ecken, ermöglichen.

### Lösung

Diese Aufgabe wird durch die Erfindung mit den Merkmalen des unabhängigen Anspruchs gelöst. Vorteilhafte Weiterbildungen der Erfindung sind in den Unteransprüchen und auf den unabhängigen Anspruch rückbezogenen nebengeordneten Ansprüchen gekennzeichnet. Der Wortlaut sämtlicher Ansprüche wird hiermit durch Bezugnahme zum Inhalt dieser Beschreibung gemacht. Die Erfindung umfasst auch alle sinnvollen und insbesondere alle erwähnten Kombinationen von unabhängigen und/oder abhängigen Ansprüchen. Dabei gilt die Beschreibung aller Merkmale und technischer Wirkungen, die mit Bezug auf das erfindungsgemäße Montagehilfswerkzeug beschrieben sind, sinngemäß auch für das erfindungsgemäße Montageset und Verfahren, wie auch umgekehrt.

Die vorliegende Erfindung betrifft insbesondere ein Montagehilfswerkzeug zum Montieren eines Schutznetzes mit einer Vielzahl von Maschenöffnungen in ein Klett- oder Pilzkopfband mit einem Trägerband und einer Vielzahl von Verhakungselementen, die sich vom Trägerband erstrecken. Dabei besitzt jedes Verhakungselement an seinem freien Ende eine Verhakungsgeometrie, wie einen Kletthaken oder einen Pilzkopf, die in Maschenöffnungen des Schutznetzes befestigend eingreifen kann.

Das Montagehilfswerkzeug kann auch als Anreiber oder als Anreiberbürste bezeichnet werden. Es umfasst einen Griff, der mit mindestens einem Anreiberkopf verbunden ist. Je nach Ausführungsform kann der Griff dabei beispielsweise einen einzigen Anreiberkopf tragen. Es können aber beispielsweise auch zwei ähnlich oder unterschiedlich ausgebildete Anreiberköpfe an verschiedenen Enden des Griffs vorgesehen sein, um jeweils verschiedene Positionierungs- bzw. Anwendungsmöglichkeiten des Werkzeugs zu ermöglichen.

Der jeweilige Anreiberkopf umfasst eine mit dem Griff verbundene Basisplatte sowie mehrere geradlinige Stege, die sich von der Basisplatte aus erstrecken. Die Basisplatte besitzt dabei eine erste, dem Schutznetz zuzuwendende (d. h. unterseitige) Hauptfläche und eine rückseitige zweite (d. h. oberseitige) Hauptfläche. Beide Hauptflächen enden dabei unter anderem an einer freistehenden, d. h. nicht unmittelbar in den Griff übergehenden, Vorderkante der Basisplatte.

Die Stege besitzen eine Längsrichtung, in welcher sie entlang der ersten Hauptfläche der Basisplatte parallel zueinander in einem vorbestimmten Abstand voneinander verlaufen. Die Stege besitzen ferner eine Höhenrichtung, in welcher sie sich von der ersten Hauptfläche weg, d. h. in der Regel senkrecht, erstrecken.

In vorteilhafter Weise ragen dabei die parallel verlaufenden Stege in deren Längsrichtung um eine vorbestimmte Überlänge über die Vorderkante der Basisplatte hinaus, sodass deren entsprechend nach vorn überstehenden Enden in der Draufsicht auf die zweite Hauptfläche der Basisplatte sichtbar sind, also quasi frei liegen. Dies ermöglicht es, das Schutznetz auch in den Ecken eines Tür- oder Fensterfalzes zuverlässig einzureiben. Hierzu können die Stege des Anreiberkopfs an den Ecken oder anderen engen Stellen eines Rahmens mit der vergleichsweise schmalen Vorderkante der Basisplatte (d. h. in deren Querstellung) statt mit der ersten Hauptfläche der Basisplatte (d. h. in deren Parallelstellung) gegen das Schutznetz gedrückt werden.

Die Vorderkante der Basisplatte kann dabei insbesondere im Wesentlichen geradlinig ausgebildet sein und sich in etwa senkrecht zu der Längsrichtung der Stege erstrecken. Dies kann sowohl für die Herstellung als auch für die Anwendung des Werkzeugs von Vorteil sein, beispielsweise um eine gleichmäßige Anordnung und Wirkung der Stege entlang der gesamten Vorderkante zu erreichen.

Weiterhin kann dabei die Basisplatte in Draufsicht auf deren zweite Hauptfläche im Wesentlichen rechteckig ausgebildet sein, indem sie eine zu der Vorderkante in etwa parallele gegenüberliegende Hinterkante und zwei einander gegenüber liegende, die Vorderkante mit der Hinterkante verbindende parallele Seitenkanten aufweist, zwischen denen sich die erste Hauptfläche bzw. die zweite Hauptfläche erstrecken. Bei dieser Ausgestaltung können die Stege mit deren Längsrichtung parallel zu den Seitenkanten der Basisplatte ausgerichtet sein und sich dabei besonders vorteilhaft von der Hinterkante bis zur Vorderkante und darüber hinaus erstrecken, wodurch einerseits die gesamte erste Hauptfläche vollständig ausgenutzt wird und andererseits eine gleichmäßige Wirkung der Stege über deren Breite und Länge erreichbar ist.

Sowohl für die Herstellung als auch für die Anwendung kann es wiederum besonders günstig sein, wenn die erste Hauptfläche und/oder die zweite Hauptfläche der Basisplatte flach oder im Wesentlichen (d. h. abgesehen von flächenmäßig und höhenmäßig geringfügigen Abweichung von der ebenen Geometrie, die für etwaige Markierungen oder Befestigungselemente etc. während der Herstellung oder Anwendung benötigt werden) eben ausgebildet sind. Insbesondere kann dies besonders materialsparend sein und eine gleichmäßige Wirkung der Stege über die gesamte erste Hauptfläche der Basisplatte in deren oben genannter Parallelstellung ermöglichen.

Zum bequemen Halten des Griffs beim Ziehen des Anreiberkopfs entlang des Schutznetzes bei der bestimmungsgemäßen Verwendung des Werkzeugs kann der Griff länglich ausgebildet sein und zumindest einen sich von seinem freien Ende aus erstreckenden geraden Längsabschnitt aufweisen, der in einer Projektion auf eine zu der Basisplattenebene senkrechte Ebene in einem stumpfen Winkel zu der ersten Hauptfläche der Basisplatte steht. Dieser stumpfe Winkel kann beispielsweise in einem Bereich zwischen 140° und 175° liegen.

Bei einer spezifischen Ausgestaltung ist der Griff länglich ausgebildet und weist zumindest einen geraden Grifflängsabschnitt auf, der sich in einer Projektion auf eine Basisplattenebene im Wesentlichen parallel zur Längsrichtung der Stege erstreckt. Insbesondere kann es sich hierbei um denjenigen Längsabschnitt des Griffs handeln, der sich unmittelbar von der Basisplatte aus erstreckt. Dabei kann die Basisplatte beispielsweise, wie oben beschrieben, in Draufsicht im Wesentlichen rechteckig ausgebildet sein, wobei der Griff mit deren Hinterkante verbunden ist. Ist die erste Hauptfläche der Basisplatte im Wesentlichen eben ausgebildet, so wird die Basisplattenebene von dieser Fläche aufgespannt.

Bei einer hierzu alternativen Ausgestaltung weist der längliche Griff zumindest einen geraden Grifflängsabschnitt auf, der sich in einer Projektion auf die genannte Basisplattenebene im Wesentlichen senkrecht zur Längsrichtung der Stege erstreckt. Insbesondere kann es sich auch hier um denjenigen Längsabschnitt des Griffs handeln, der sich unmittelbar von der Basisplatte aus erstreckt. Dabei kann die Basisplatte beispielsweise, wie oben beschrieben, in Draufsicht im Wesentlichen rechteckig ausgebildet sein, wobei der Griff mit einer ihrer Seitenkanten verbunden ist.

Bei einer weiteren alternativen Ausgestaltung weist der längliche Griff zumindest einen geraden Grifflängsabschnitt auf, der in einer Projektion auf die genannte Basisplattenebene einen stumpfen Winkel mit den geradlinigen Stegen einschließt. Dieser stumpfe Winkel kann beispielsweise in einem Bereich zwischen 135° und 175° liegen. Dabei kann die Basisplatte beispielsweise, wie oben beschrieben, in Draufsicht im Wesentlichen rechteckig ausgebildet sein, wobei der Griff mit deren Hinterkante verbunden ist. Vorteilhaft ist bei dieser Ausgestaltung, dass damit zwei von vier Fensterrahmenecken besonders bequem vom Anreiberkopf erreicht werden können.

Um auch die beiden anderen Fensterrahmenecken gut erreichen zu können, kann das Werkzeug beispielsweise an seinem freistehenden Griffende gespiegelt werden und besitzt dann zwei Anreiberköpfe, die in zuletzt beschriebener Weise an seinen entgegengesetzten Enden angeordnet sind.

Bei dieser und auch anderen Ausgestaltungen kann es zudem von Vorteil für die Handhabung des Werkzeugs sein, wenn der längliche Griff mindestens zwei verschiedene gerade Grifflängsabschnitte aufweist, die in einer Projektion auf eine Basisplattenebene und/oder in einer Projektion auf eine Ebene, die von der Längs- und Höhenrichtung der Stege aufgespannt wird, einen stumpfen Winkel zueinander bilden.

Von der ersten Hauptfläche abgewandte freie Unterseiten der Stege können im Wesentlichen geradlinig und parallel zu der ersten Hauptfläche der Basisplatte verlaufen.

Alternativ hierzu können sie aber auch bereichsweise Ausnehmungen oder wellenförmige Erhebungen aufweisen, die derart bemessen sind, dass durch die Stege zuvor eventuelle plattgedrückte Verhakungselemente dadurch passen können. Dies hat den Vorteil, dass die von den Stegen eventuell plattgedrückten Verhakungselemente, die somit nicht die Maschenöffnungen durchdringen können, sich wiederaufrichten können und eine erneute Chance zur Verhakung bekommen.

Insbesondere können dabei die Ausnehmungen und/oder wellenförmigen Erhebungen einzelner Stege oder einheitlich ausgebildeter Stegblöcke, die mehrere Stege umfassen, gegeneinander in Längsrichtung versetzt sein. Dies kann insbesondere deshalb vorteilhaft sein, da auch Verhakungselemente auf den Trägerbändern oftmals in gegeneinander versetzten Reihen angeordnet sind.

Das Montagehilfswerkzeug kann insbesondere einstückig ausgebildet sein, beispielsweise durch Spritzgießen aus einem geeigneten thermoplastischen Material. Dadurch kann das Werkzeug besonders einfach in der Herstellung und/oder robust in der Anwendung sein.

Das Werkzeug kann beispielswese aus POM (Polyoxymethylen), PEEK (Polyetheretherketon), ABS (Acrylnitril-Butadien-Styrol-Copolymer), PP (Polypropylen), PE (Polyethylen) oder einer Metalllegierung hergestellt sein. Bei einer vorteilhaften Ausgestaltung ist das gesamte Werkzeug oder zumindest sein Anreiberkopf oder mindestens dessen Stege aus einem Material hergestellt, welches eine höhere Abriebfestigkeit als das Material der Verhakungselemente des Pilzkopf- oder Klettbandes aufweist, wie z. B. POM, PEEK oder eine Metalllegierung. Auf diese Weise kann einer schnellen Abnutzung des Werkzeugs bei der Anwendung vorgebeugt werden.

Des Weiteren kann es für die Herstellung und/oder Anwendung des Werkzeugs besonders günstig sein, wenn einige oder sämtliche seiner Kanten in geeigneter Weise abgerundet sind. Dadurch kann das Montagehilfswerkzeug beispielsweise bei der Herstellung durch Spritzgießen einfacher aus einem Formwerkzeug entnommen werden und/oder beim Ziehen des Anreiberkopfs entlang des Schutznetzes ein Kratzen oder Anecken am Schutznetz oder einem Fensterrahmen etc. durch etwaige scharfe Steg- oder Basisplattenkanten vermieden werden. Wenn sämtliche Kanten, insbesondere die der Stege, vorteilhaft verrundet sind, bleibt das Werkzeug bei seiner bestimmungsgemäßen Verwendung nirgendwo hängen, und die Stege können wie Schlittschuhe oder Kufen dahingleiten.

Auf der zweiten, oberseitigen Hauptfläche der Basisplatte können geeignete Anwendungshinweise, z. B. Richtungspfeile, vorgesehen sein, die anzeigen, in welche Richtung der Anreiberkopf bei der Anwendung zu führen ist.

Die vorliegende Erfindung betrifft weiterhin auch ein Montageset, welches erstens ein Schutznetz mit einer Vielzahl von Maschenöffnungen umfasst. Zweitens umfasst es ein Klett- oder Pilzkopfband mit einem Trägerband und einer Vielzahl von Verhakungselementen, welche sich von dem Trägerband erstrecken, wobei jedes Verhakungselement an seinem freien Ende eine Verhakungsgeometrie besitzt, die in Maschenöffnungen des Schutznetzes befestigend eingreifen können. Drittens umfasst das Montageset ein Montagehilfswerkzeug der hierin dargelegten Art, das zum Montieren des Schutznetzes in das Klett- oder Pilzkopfband ausgebildet ist.

Als Schutznetz werden hierin netzartige Flächengebilde verstanden, die eine Öffnung ausreichend verschließen sollen, um unerwünschte Stoffe, wie Schwebstaub (Blütenstaub, Feinstaub etc.), Aerosolpartikel oder Blätter, und/oder Tiere, wie etwa Gliederfüßer (Insekten, Spinnen etc.) und Nagetiere (Mäuse, Ratten etc.) vom Eindringen durch diese Öffnung in ein Gebäude oder einen sonstigen Raum abzuhalten.

Trotz dieser Barrierefunktion können durch die Maschenöffnungen des Schutznetzes beispielsweise Licht und Frischluft - etwa bei geöffnetem Fenster - in erwünschter Weise durch diese Öffnung eintreten. Abhängig von der Größe der Maschenöffnungen und der Stärke der Fäden des Schutznetzes ist auch eine gute Durchsicht durch das Schutznetz möglich. Das Schutznetz kann beispielsweise in an sich bekannter Weise als ein Gewirk aus Polyester, kunststoffbeschichteten Fiberglasfasern oder Draht ausgebildet sein. Falls das Schutznetz aus textilen Materialien besteht, kann dieses beispielsweise chemisch, thermisch und/oder mechanisch gegen Abnutzung bzw. Belastung in geeigneter Weise ausgerüstet sein. Die Maschenöffnungen können beispielsweise tetragonale, aber auch andere, meist polygonale, Formen haben.

Das Klett- oder Pilzkopfband kann beispielsweise in abwickelbarer Form vorliegen und einen bandförmigen, länglichen Trägerstreifen umfassen, der z. B. etwa 6 Meter lang und etwa 9 Millimeter breit sein kann. Die Unterseite des Trägerstreifens kann insbesondere mit einer klebenden oder selbstklebenden Schicht versehen sein, während die gegenüberliegende Oberseite eine Vielzahl von Verhakungselementen trägt. Jedes dieser Verhakungselemente besitzt einen Stamm, der aus dem Träger hervortritt, sowie eine am freien Ende des Stamms angeordnete Ver-hakungsgeometrie, z. B. in Form eines Pilzkopfes oder eines Kletthakens.

Verhakungselemente können dabei insbesondere in versetzten Reihen hintereinander in Längsrichtung auf dem Träger angeordnet sein. Die Höhe der Verhakungselemente kann beispielsweise zwischen etwa 1 mm und etwa 3 mm betragen. Eine charakteristische Größe ist die hierin als Eingriffshöhe bezeichnete Höhe zwischen dem Träger und einer Unterkante der Verhakungsgeometrie.

Insbesondere kann die vorbestimmte Überlänge, um welche die Stege in deren Längsrichtung über die Vorderkante der Basisplatte hinausragen, mindestens der genannten Eingriffshöhe der Verhakungselemente, vorzugsweise maximal dem 10-fachen dieser Eingriffshöhe, besonders bevorzugt maximal dem 5-fachen dieser Eingriffshöhe, entsprechen. Alternativ oder zusätzlich kann das Gleiche auch für eine vorbestimmte Höhe der Stege, um die sie sich von der ersten Hauptfläche von dieser weg erstrecken, gelten. Dies kann den Montagevorgang begünstigen.

Des Weiteren kann der vorbestimmte Abstand zwischen den parallel verlaufenden Stegen in etwa einem Abstand der Verhakungselemente voneinander in Querrichtung des Trägerbands oder einem Vielfachen davon entsprechen. Ferner kann eine vorbestimmte Dicke der Stege quer zu deren Längs- und Höhenrichtung geringer als ein Abstand der Verhakungselemente voneinander in Querrichtung des Trägerbands und/oder zumindest nicht wesentlich dicker als die Verhakungselemente gewählt sein. Auch dies kann zu einem wirksamen Montagevorgang beitragen.

Die vorliegende Erfindung betrifft ferner auch ein Verfahren zum Montieren eines Schutznetzes in ein Klett- oder Pilzkopfband unter Verwendung eines Montagesets der hierin dargelegten Art. Dabei wird das Schutznetz über das Klett- oder Pilzkopfband gelegt und das Montagewerkzeug anschließend mit dessen Anreiberkopf in Längs- und/oder Höhenrichtung seiner Stege, idealerweise übereinstimmend mit einer Längsrichtung des Klett- oder Pilzkopfbandes, über das Schutznetz und das darunter liegende Klett- oder Pilzkopfband gezogen, wodurch Fäden, die das Schutznetz ausbilden, zwischen die Verhakungselemente des Klett- oder Pilzkopfbands und unter Unterkanten von deren Verhakungsgeometrien gezwungen werden und sich dabei in diesen verhaken können.

Vorteilhaft kann dabei in Abhängigkeit von gegebenen Platz- und/oder Kraftverhältnissen, der Anreiberkopf beim Montieren des Schutznetzes in das Klett- oder Pilzkopfband wahlweise in seiner Parallelstellung gegen das Schutznetz gedrückt wird, in welcher die erste Hauptfläche der Basisplatte parallel zum Schutznetz ausgerichtet ist, sodass die Stege mit deren von der ersten Hauptfläche abgewandten freien Unterseiten in deren Längsrichtung am Schutznetz gleiten, oder aber in seiner Querstellung gegen das Schutznetz gedrückt werden, in welcher die Basisplatte mit deren Vorderkante zum Schutznetz ausgerichtet ist, sodass die Stege mit deren über die Vorderkante der Basisplatte hinausragenden freiliegenden Enden in deren Höhenrichtung am Schutznetz gleiten.

Weitere Einzelheiten und Merkmale ergeben sich aus der nachfolgenden Beschreibung von bevorzugten Ausführungsbeispielen in Verbindung mit den Unteransprüchen. Hierbei können die jeweiligen Merkmale für sich alleine oder zu mehreren in Kombination miteinander verwirklicht sein. Die Möglichkeiten, die Aufgabe zu lösen, sind nicht auf die Ausführungsbeispiele beschränkt.

Die Ausführungsbeispiele sind in den Figuren schematisch dargestellt, wobei die einzelnen Figuren auch als maßstabsgetreu verstanden werden können. Gleiche Bezugsziffern in den einzelnen Figuren bezeichnen dabei gleiche oder funktionsgleiche bzw. hinsichtlich ihrer Funktionen einander entsprechende Elemente. Nicht alle Elemente sind mit Bezugszeichen versehen. Verschiedene Ansichten gleicher Elemente könnten unterschiedlich skaliert sein. Im Einzelnen zeigt:
Fig. 1A eine schematische, perspektivische Darstellung eines Montagehilfswerkzeugs nach einer Ausführung der Erfindung schräg von oben;
Fig. 1B das Werkzeug von Fig. 1A aus einer anderen Perspektive, schräg von unten;
Fig. 1C eine schematische transparente Draufsicht auf das Werkzeug von Fig. 1A und 1B von unten;
Fig. 2A eine schematische, perspektivische Darstellung eines Montagehilfswerkzeugs nach einer weiteren Ausführung der Erfindung schräg von unten;
Fig. 2B eine schematische Seitenansicht des Werkzeugs von Fig. 2A;
Fig. 3A eine schematische, perspektivische Seitenansicht einer Abwandlung des Montagehilfswerkzeugs von Fig. 1A; und
Fig. 3B das Werkzeug von Fig. 3A aus einer anderen Perspektive, schräg von oben.

Fig. 1A zeigt eine schematische, perspektivische Darstellung eines Montagehilfswerkzeugs 1 nach einer Ausführung der Erfindung, das in diesem Beispiel insbesondere zum Montieren eines Schutznetzes mit einer Vielzahl von Maschenöffnungen an einem Gebäudefenster durch das eingangs beschriebene Einkletten des Schutznetzes in ein selbstklebendes Klett- oder Pilzkopfband geeignet ist, wobei das Klett- oder Pilzkopfband in einem Innenfalz eines rechteckigen Fensterrahmens umlaufend verklebt sein kann.

Das Werkzeug 1, das auch als Anreiber oder Anreiberbürste bezeichnet werden kann, ist in diesem Beispiel einstückig ausgebildet und umfasst einen Anreiberkopf 2, von dem sich ein länglicher Griff 3 erstreckt. An seinem Griff 3 kann das Werkzeug 1 bei seiner bestimmungsgemäßen Verwendung bequem mit den Fingern einer Hand gehalten werden. Das Werkzeug 1 kann beispielsweise durch Spritzgießen aus einem geeigneten thermoplastischen Material, wie beispielsweise POM (Polyoxymethylen) oder PEEK (Polyetheretherketon) oder einer Metallegierung, hergestellt sein.

Der Anreiberkopf 2 umfasst eine mit dem Griff 3 verbundene Basisplatte 4 sowie in diesem Beispiel rein beispielhaft sieben geradlinige Stege 5, die sich von der Basisplatte 4 aus in Fig. 1A nach unten in deren Höhenrichtung erstrecken. Die Basisplatte 4 besitzt dabei eine erste, bei der bestimmungsgemäßen Verwendung dem Schutznetz zuzuwendende (d. h. unterseitige) Hauptfläche 6 und eine rückseitige zweite (d. h. oberseitige) Hauptfläche 7.

Die Basisplatte 4 ist dabei als eine flache Platte in etwa rechteckiger Form ausgebildet und besitzt eine Hinterkante 8, von der sich der Griff 3 erstreckt, eine zu der Hinterkante 8 in etwa parallele gegenüberliegende Vorderkante 9 und zwei einander gegenüber liegende, die Vorderkante 9 mit der Hinterkante 8 verbindende parallele Seitenkanten 10 und 11, die die vier Ränder der rechteckigen Basisplatte 4 bilden, zwischen welchen sich deren erste, unterseitige Hauptfläche 6 und deren zweite, oberseitige Hauptfläche 7 erstrecken.

Dabei sind die Stege 5 mit deren Längsrichtung L, die in diesem Beispiel auf der zweiten Hauptfläche 7 durch einen Doppelpfeil markiert ist, parallel zu den Seitenkanten 10 und 11 der Basisplatte 4 ausgerichtet. Alle Stege 5 erstrecken sich in deren Längsrichtung L entlang der ersten Hauptfläche 6 der Basisplatte 4 parallel zueinander in einem gleichen vorbestimmten Abstand voneinander, der idealerweise so bemessen ist, dass er den Abständen der Verhakungselemente des Klett- oder Pilzkopfbands in dessen Querrichtung entspricht oder ein Vielfaches davon beträgt. Ebenso wird die Dicke der Stege 5, die in Richtung parallel zur Vorderkante 9 gemessen wird, geeigneter Weise so bemessen, dass die Stege 5 mit dieser Dicke zwischen die Verhakungselemente passen oder zumindest nicht wesentlich dicker sind als diese. Die Höhenrichtung der Stege 5, in welcher sie sich von der ersten Hauptfläche 6 weg erstrecken, ist dabei geeigneter Weise senkrecht zu der ersten Hauptfläche 6.

Insbesondere kann sich die Dicke der Stege 5 dabei in deren Höhenrichtung von der ersten Hauptfläche 6 weg verjüngen, beispielsweise gleichmäßig. Eine derartige Verjüngung der Stege 5 zu deren unteren Spitzen hin kann aus den oben genannten Gründen für das Verkletten des Schutznetzes mit beispielsweise besonders engen Maschenöffnungen im Klett- oder Pilzkopfband förderlich sein.

Wie in Fig. 1A gezeigt, ragen dabei die parallel verlaufenden Stege 5 in deren Längsrichtung L um eine vorbestimmte Überlänge über die Vorderkante 9 der Basisplatte 4 hinaus, sodass deren entsprechend nach vorn überstehenden Enden 12 auch in der Draufsicht auf die zweite Hauptfläche 7 der Basisplatte 4 sichtbar sind, also quasi freiliegen. Dank dieser Ausgestaltung des Werkzeugs 1 ist es damit möglich, das Schutznetz auch in sonst kaum erreichbaren Ecken eines Tür- oder Fensterfalzes zuverlässig einzureiben.

Und zwar kann der Anreiberkopf 2 des Werkzeugs 1 beim Montieren des Schutznetzes in das Klett- oder Pilzkopfband (jeweils in Abhängigkeit von gegebenen Platzverhältnissen oder dem Kraftaufwand, den der Anwender dabei aufbringen kann) wahlweise in einer Parallelstellung gegen das Schutznetz gedrückt werden, in welcher die erste Hauptfläche 6 der Basisplatte 4 parallel zum Schutznetz ausgerichtet ist, sodass die Stege 5 mit deren von der ersten Hauptfläche 6 abgewandten freien Unterseiten 14 in deren Längsrichtung L am Schutznetz gleiten, oder aber in einer Querstellung gegen das Schutznetz gedrückt werden, in welcher die Basisplatte 4 mit deren Vorderkante 9 zum Schutznetz ausgerichtet ist, sodass die Stege 5 mit deren über die Vorderkante 9 der Basisplatte 4 hinausragenden freiliegenden Enden 12 in deren Höhenrichtung am Schutznetz gleiten.

Zum bequemen Halten des Griffs 3 beim Ziehen des Anreiberkopfs 2 entlang des Schutznetzes bei dieser bestimmungsgemäßen Verwendung ist der Griff 3 länglich ausgebildet und besteht in diesem Beispiel aus einem einzigen geraden Längsabschnitt, der in einer Projektion auf eine zu der Basisplattenebene senkrechte Ebene in einem stumpfen Winkel zu der ersten Hauptfläche 6 der Basisplatte 4 steht. Dieser stumpfe Winkel beträgt in Fig. 1A etwa 155°.

Wie aus der Darstellung der Fig. 1A erkennbar, sind sämtliche Kanten des Werkzeugs 1, insbesondere die der Stege, vorteilhaft abgerundet ausgeführt. Dadurch kann beispielweise gewährleistet sein, dass das Werkzeug 1 bei seiner bestimmungsgemäßen Verwendung weder am Schutznetz noch am Fensterrahmen an irgendwelchen Strukturen in ungünstiger Weise hängen bleibt oder kratzen kann, und die Stege können wie Schlittschuhe oder Kufen am Schutznetz gleiten.

Fig. 1B zeigt das Montagehilfswerkzeug 1 der Fig. 1B aus einer anderen Perspektive (schräg von unten), die eine bessere Sicht auf dessen Stege 5 bietet. Wie in Fig. 1B besonders gut erkennbar, weisen die von der ersten Hauptfläche 6 abgewandten freien Unterseiten 14 der Stege 5 bereichsweise Ausnehmungen 15 auf, die geeigneter Weise so bemessen sind, dass die von den Stegen 5 eventuell plattgedrückten Verhakungselemente, die somit nicht die Maschenöffnungen des Schutznetzes durchdringen könnten, sich wiederaufrichten können und eine erneute Chance zur Verhakung bekommen.

Des Weiteren sind in diesem Beispiel die Ausnehmungen 15 einzelner Stege 5 oder Stegblöcke, die mehrere Stege 5 umfassen, gegeneinander in Längsrichtung L versetzt. Dies kann insbesondere deshalb vorteilhaft sein, da auch Verhakungselemente auf den Trägerbändern oftmals in gegeneinander versetzten Reihen angeordnet sind.

Fig. 1C zeigt eine schematische, teilweise transparente Darstellung des Werkzeugs 1 von Fig. 1A und 1B in einer Ansicht senkrecht zu der ersten Hauptfläche 6 der Basisplatte 4. In der Ansicht der Fig. 1C ist besonders gut erkennbar, dass bei der spezifischen Ausgestaltung des Werkzeugs 1 gemäß Fig. 1A-1C sein länglich und durchgehend gerade ausgebildeter Griff 3 sich in einer Projektion auf eine Basisplattenebene, die hier die erste Hauptfläche 6 enthält, parallel zur Längsrichtung L der Stege 5 erstreckt.

Fig. 2A zeigt eine schematische, perspektivische Darstellung eines Montagehilfswerkzeugs 1 nach einer weiteren Ausführung der Erfindung, die alternativ zu der in Fig. 1A gezeigten Ausgestaltung ist. Das Werkzeug 1 ist in Fig. 2A schräg von unten mit Blick auf die erste Hauptfläche 6 der Basisplatte 4 gezeigt.

Das Werkzeug 1 der Fig. 2A unterscheidet sich von demjenigen der Fig. 1A hauptsächlich dadurch, dass sich sein länglicher gerader Griff 3 in der Projektion auf die genannte Basisplattenebene im Wesentlichen senkrecht zur Längsrichtung L der Stege 5 erstreckt. Dabei ist der Griff 3 mit einer der beiden Seitenkanten 10 oder 11 der auch in diesem Beispiel rechteckigen Basisplatte 4 verbunden.

Im Übrigen kann das Werkzeug 1 der Ausführung von Fig. 2A im Wesentlichen der Ausführung des Werkzeugs 1 von Fig. 1A entsprechen, wobei diesbezüglich auf dessen vorstehende Beschreibung verwiesen wird. Abweichend davon sind in Fig. 1A rein beispielhaft nur sechs Stege 5 gezeigt, die ebenfalls rein beispielhaft keine Ausnehmungen an deren von der ersten Hauptfläche 6 abgewandten freien Unterseiten 14 aufweisen.

Fig. 2B zeigt ergänzend eine schematische Seitenansicht des Werkzeugs von Fig. 2A, die die beschriebenen Merkmale des Werkzeugs 1 der Fig. 2A nochmals anhand dieser anderen Ansicht verdeutlichen.

Fig. 3A zeigt eine schematische, perspektivische Seitenansicht einer Abwandlung des Montagehilfswerkzeugs von Fig. 1A. Das Werkzeug 1 ist in Fig. 3A aus einer Seitenrichtung mit Blick direkt auf eine Seitenkante 10 der Basisplatte 4 eines ersten Anreiberkopfs 2 gezeigt.

Das Werkzeug 1 der Fig. 3A unterscheidet sich von demjenigen der Fig. 1A erstens dadurch, dass je ein Anreiberkopf 2 an beiden entgegengesetzten Enden des länglichen Griffs 3 vorgesehen ist. Rein beispielhaft handelt es sich dabei um identisch ausgebildete und in identischer Weise mit dem Griff 3 verbundene Anreiberköpfe 2, wobei das ganze Werkzeug 1 in diesem Beispiel um eine senkrecht zu dem Griff und zu seiner Längserstreckungsrichtung durch eine Mitte M des Griffs 3 gehende Mittenebene symmetrisch ausgebildet ist. Die Anreiberköpfe 2 sind dabei ähnlich zu dem Anreiberkopf in Fig. 1A ausgebildet.

Ein weiterer Unterschied von dem Werkzeug 1 der Fig. 1A besteht darin, dass in Fig. 3A der Griff 3 aus insgesamt drei geraden Grifflängsabschnitten besteht, die zueinander und zu den Längsrichtungen L der Stege 5 der jeweiligen Anreiberköpfe 2 jeweils einen stumpfen Winkel bilden, sowohl in einer Projektion auf die oben genannte Basisplattenebene als auch in einer Projektion auf eine Ebene, die von der Längs- und Höhenrichtung eines der Stege aufgespannt wird. Dies kann zu einem besonders handlichen Werkzeug 1 beim Montieren von Schutznetzen an Innenfalzen von Fensterrahmen etc. führen.

Vorteilhaft ist bei dieser Ausgestaltung, dass damit alle vier Fensterrahmenecken besonders bequem von dem einem oder dem anderen Anreiberkopf 2 erreicht werden können. Im Übrigen kann das Werkzeug 1 der Ausführung von Fig. 3A im Wesentlichen der Ausführung des Werkzeugs 1 von Fig. 1A entsprechen, wobei diesbezüglich auf dessen vorstehende Beschreibung verwiesen wird.

Fig. 3B zeigt das Werkzeug 1 von Fig. 3A aus einer anderen Perspektive, nämlich schräg von oben, d. h. mit Blick auf die zweiten, oberseitigen Hauptflächen 7 der beiden Anreiberköpfe 2.

### Bezugszeichen

- 1: Montagehilfswerkzeug
- 2: Anreiberkopf
- 3: Griff
- 4: Basisplatte
- 5: Steg, Stege
- 6: erste Hauptfläche
- 7: zweite Hauptfläche
- 8: Hinterkante
- 9: Vorderkante
- 10: Seitenkante
- 11: Seitenkante
- 12: freiliegende Enden der Stege
- 14: Unterseiten der Stege
- 15: Ausnehmung
- L: Längsrichtung der Stege
- M: Mitte des Griffs

## Patentansprüche

1. Montagehilfswerkzeug (1) zum Montieren eines Schutznetzes mit einer Vielzahl von Maschenöffnungen in ein Klett- oder Pilzkopfband mit einer Vielzahl von Verhakungselementen, welche sich von einem Trägerband erstrecken, wobei jedes Verhakungselement an seinem freien Ende eine Verhakungsgeometrie besitzt, die in Maschenöffnungen des Schutznetzes befestigend eingreifen können, wobei
das Montagehilfswerkzeug (1) einen Griff (3) und mindestens einen Anreiberkopf (2) umfasst,
der jeweilige Anreiberkopf (2) eine mit dem Griff (3) verbundene Basisplatte (4) sowie mehrere geradlinige Stege (5) aufweist,
die Basisplatte (4) eine erste, dem Schutznetz zuzuwendende Hauptfläche (6) und eine rückseitige zweite Hauptfläche (7) besitzt, die an einer freistehenden Vorderkante (9) der Basisplatte (4) enden, und
die Stege (5) in deren Längsrichtung (L) entlang der ersten Hauptfläche (6) parallel zueinander in einem vorbestimmten Abstand voneinander verlaufen und sich in deren Höhenrichtung von der ersten Hauptfläche (6) von dieser weg erstrecken,
wobei
die parallel verlaufenden Stege (5) in deren Längsrichtung (L) um eine vorbestimmte Überlänge über die Vorderkante (9) der Basisplatte (4) hinausragen.

2. Montagehilfswerkzeug (1) nach Anspruch 1, wobei
die Vorderkante (9) der Basisplatte (4) geradlinig ausgebildet ist und sich senkrecht zu der Längsrichtung (L) der Stege (5) erstreckt und/oder
die Basisplatte (4) in Draufsicht rechteckig ausgebildet ist, indem sie eine zu der Vorderkante (9) parallele gegenüberliegende Hinterkante (8) und zwei einander gegenüberliegende, die Vorderkante (9) mit der Hinterkante (8) verbindende Seitenkanten (10, 11) aufweist, zwischen denen sich die erste Hauptfläche (6) bzw. die zweite Hauptfläche (7) erstrecken, und/oder
die erste Hauptfläche (6) und/oder die zweite Hauptfläche (7) der Basisplatte (4) flach oder im Wesentlichen eben ausgebildet sind.

3. Montagehilfswerkzeug (1) nach Anspruch 1 oder 2, wobei
der Griff (3) länglich ausgebildet ist und zumindest einen geraden Grifflängsabschnitt aufweist, der sich in einer Projektion auf eine Basisplattenebene parallel zur Längsrichtung (L) der Stege (5) erstreckt,
wobei die Basisplatte (4) in Draufsicht rechteckig ausgebildet sein kann, indem sie eine zu der Vorderkante (9) parallele gegenüberliegende Hinterkante (8) und zwei einander gegenüber liegende, die Vorderkante (9) mit der Hinterkante (8) verbindende Seitenkanten (10, 11) aufweist, wobei der Griff (3) mit der Hinterkante (8) verbunden ist.

4. Montagehilfswerkzeug (1) nach Anspruch 1 oder 2, wobei
der Griff (3) länglich ausgebildet ist und zumindest einen geraden Grifflängsabschnitt aufweist, der sich in einer Projektion auf eine Basisplattenebene senkrecht zur Längsrichtung (L) der Stege (5) erstreckt,
wobei die Basisplatte (4) in Draufsicht rechteckig ausgebildet sein kann, indem sie eine zu der Vorderkante (9) parallele gegenüberliegende Hinterkante (8) und zwei einander gegenüber liegende, die Vorderkante (9) mit der Hinterkante (8) verbindende Seitenkanten (10, 11) aufweist, wobei der Griff (3) mit einer der Seitenkanten (10) verbunden ist.

5. Montagehilfswerkzeug (1) nach Anspruch 1 oder 2, wobei
der Griff (3) länglich ausgebildet ist und zumindest einen geraden Grifflängsabschnitt aufweist, der in einer Projektion auf eine Basisplattenebene in einem stumpfen Winkel zu den geradlinigen Stegen (L) steht,
wobei die Basisplatte (4) in Draufsicht rechteckig ausgebildet sein kann, indem sie eine zu der Vorderkante (9) parallele gegenüberliegende Hinterkante (8) und zwei einander gegenüber liegende, die Vorderkante (9) mit der Hinterkante (8) verbindende Seitenkanten (10, 11) aufweist, wobei der Griff (3) mit der Hinterkante (8) verbunden ist.

6. Montagehilfswerkzeug (1) nach einem der vorhergehenden Ansprüche, wobei
der Griff (3) länglich ausgebildet ist und mit je einem Anreiberkopf (2) an seinen entgegengesetzten Enden verbunden ist.

7. Montagehilfswerkzeug (1) nach einem der vorhergehenden Ansprüche, wobei
der Griff (3) länglich ausgebildet ist und mindestens zwei verschiedene gerade Grifflängsabschnitte aufweist, die in einer Projektion auf eine Basisplattenebene und/oder in einer Projektion auf eine Ebene, die von der Längs- und Höhenrichtung der Stege (5) aufgespannt wird, in einem stumpfen Winkel zueinander stehen, und/oder
der Griff (3) länglich ausgebildet ist und einen sich von seinem freien Ende aus erstreckenden geraden Grifflängsabschnitt aufweist, der in einer Projektion auf eine zu der Basisplattenebene senkrechten Ebene in einem stumpfen Winkel zu der ersten Hauptfläche (6) der Basisplatte (4) steht.

8. Montagehilfswerkzeug (1) nach einem der vorhergehenden Ansprüche, wobei
von der ersten Hauptfläche (6) abgewandte freie Unterseiten (14) der Stege (5) geradlinig und parallel zu der ersten Hauptfläche (6) der Basisplatte (4) verlaufen.

9. Montagehilfswerkzeug (1) nach einem der vorhergehenden Ansprüche, wobei
von der ersten Hauptfläche (6) abgewandte freie Unterseiten (14) der Stege (5) bereichsweise Ausnehmungen (15) oder wellenförmige Erhebungen zum Aufnehmen und Wiederaufrichten von durch die Stege (5) plattgedrückten Verhakungselementen aufweisen,
wobei die Ausnehmungen (15) und/oder wellenförmigen Erhebungen einzelner Stege (5) oder einheitlich ausgebildeter Stegblöcke aus mehreren Stegen (5) gegeneinander in Längsrichtung (L) versetzt sein können.

10. Montagehilfswerkzeug (1) nach einem der vorhergehenden Ansprüche, wobei
das Montagehilfswerkzeug (1) oder zumindest seine Stege (5) einen abriebsfesten Werkstoff wie POM, PEEK oder eine Metalllegierung umfassen oder daraus bestehen.

11. Montageset, umfassend:
ein Schutznetz mit einer Vielzahl von Maschenöffnungen;
ein Klett- oder Pilzkopfband mit einem Trägerband und einer Vielzahl von Verhakungselementen, welche sich von dem Trägerband erstrecken, wobei jedes Verhakungselement an seinem freien Ende eine Verhakungsgeometrie besitzt, die in Maschenöffnungen des Schutznetzes befestigend eingreifen können; sowie
ein Montagehilfswerkzeug (1) nach einem der vorhergehenden Ansprüche, das zum Montieren des Schutznetzes in das Klett- oder Pilzkopfband ausgebildet ist.

12. Montageset nach Anspruch 11,
wobei
die vorbestimmte Überlänge, um welche die Stege (5) in deren Längsrichtung (L) über die Vorderkante (9) der Basisplatte (4) hinausragen, mindestens einer Eingriffshöhe der Verhakungselemente, die eine Höhe zwischen Unterkanten von deren Verhakungsgeometrien und dem Trägerband ist, vorzugsweise maximal dem 10-fachen dieser Höhe, besonders bevorzugt maximal dem 5-fachen dieser Höhe, entspricht.

13. Montageset nach Anspruch 11 oder 12,
wobei
der vorbestimmte Abstand zwischen den parallel verlaufenden Stegen (5) einem Abstand der Verhakungselemente voneinander in Querrichtung des Trägerbands oder einem Vielfachen davon entspricht; und/oder
eine vorbestimmte Höhe der Stege (5), um die sie sich von der ersten Hauptfläche (6) von dieser weg erstrecken, mindestens einer Eingriffshöhe der Verhakungselemente, die eine Höhe zwischen Unterkanten von deren Verhakungsgeometrien und dem Trägerband ist, vorzugsweise maximal dem 10-fachen dieser Höhe, besonders bevorzugt maximal dem 5-fachen dieser Höhe, entspricht; und/oder
eine vorbestimmte Dicke der Stege (5) quer zu deren Längs- und Höhenrichtung geringer als ein Abstand der Verhakungselemente voneinander in Querrichtung des Trägerbands und/oder nicht dicker als die Verhakungselemente ist.

14. Verfahren zum Montieren eines Schutznetzes in ein Klett- oder Pilzkopfband unter Verwendung eines Montagesets nach einem der Ansprüche 10 bis 13,
wobei das Schutznetz über das Klett- oder Pilzkopfband gelegt wird und das Montagewerkzeug (1) mit dessen Anreiberkopf (2) in Längs- und/oder Höhenrichtung seiner Stege (5), übereinstimmend mit einer Längsrichtung des Klett- oder Pilzkopfbandes, über das Schutznetz und das darunter liegende Klett- oder Pilzkopfband gezogen wird, wodurch Fäden, die das Schutznetz ausbilden, zwischen die Verhakungselemente des Klett- oder Pilzkopfbands und unter Unterkanten von deren Verhakungsgeomentrien gezwungen werden und sich dabei in diesen verhaken.

15. Verfahren nach Anspruch 14,
wobei abhängig von gegebenen Platz- und/oder Kraftverhältnissen, der Anreiberkopf (2) beim Montieren des Schutznetzes in das Klett- oder Pilzkopfband wahlweise
in seiner Parallelstellung gegen das Schutznetz gedrückt wird, in der die erste Hauptfläche (6) der Basisplatte (4) parallel zum Schutznetz ausgerichtet ist, sodass die Stege (5) mit deren von der ersten Hauptfläche (6) abgewandten freien Unterseiten (14) in deren Längsrichtung (L) am Schutznetz gleiten, oder aber
in seiner Querstellung gegen das Schutznetz gedrückt wird, in der die Basisplatte (4) mit deren Vorderkante (9) zum Schutznetz ausgerichtet ist, sodass die Stege (5) mit deren über die Vorderkante (9) der Basisplatte (4) hinausragenden freiliegenden Enden (12) in deren Höhenrichtung am Schutznetz gleiten.

## Claims

1. Mounting aid tool (1) for mounting a protective net having a plurality of mesh openings into a touch-and-close or mushroom-head tape having a plurality of hooking elements which extend from a carrier tape, wherein each hooking element has at its free end a hooking geometry which can engage in mesh openings of the protective net in a fastening manner, wherein
the mounting aid tool (1) comprises a handle (3) and at least one applicator head (2),
the respective applicator head (2) has a base plate (4), which is connected to the handle (3), and a plurality of rectilinear webs (5),
the base plate (4) has a first main surface (6), which is to face the protective net, and a rear second main surface (7) which end at a free front edge (9) of the base plate (4), and
the webs (5) in their longitudinal direction (L) along the first main surface (6) run parallel to one another at a predetermined distance from one another and in their vertical direction extend away from the first main surface (6),
wherein the parallel running webs (5) in their longitudinal direction (L) project by a predetermined excess length beyond the front edge (9) of the base plate (4) .

2. Mounting aid tool (1) according to Claim 1, wherein
the front edge (9) of the base plate (4) is designed to be rectilinear and extends perpendicular to the longitudinal direction (L) of the webs (5) and/or
the base plate (4) is designed to be rectangular in plane view in that it has a rear edge (8), which is opposite and parallel to the front edge (9), and two mutually opposite lateral edges (10, 11) which connect the front edge (9) to the rear edge (8) and between which the first main surface (6) and the second main surface (7) extend, and/or
the first main surface (6) and/or the second main surface (7) of the base plate (4) are or is designed to be flat or substantially planar.

3. Mounting aid tool (1) according to Claim 1 or 2, wherein
the handle (3) is designed to be elongate and has at least one straight handle longitudinal portion which, in a projection onto a base plate plane, extends parallel to the longitudinal direction (L) of the webs (5),
wherein the base plate (4) can be designed to be rectangular in plane view in that it has a rear edge (8), which is opposite and parallel to the front edge (9), and two mutually opposite lateral edges (10, 11) which connect the front edge (9) to the rear edge (8), wherein the handle (3) is connected to the rear edge (8).

4. Mounting aid tool (1) according to Claim 1 or 2, wherein
the handle (3) is designed to be elongate and has at least one straight handle longitudinal portion which, in a projection onto a base plate plane, extends perpendicular to the longitudinal direction (L) of the webs (5),
wherein the base plate (4) can be designed to be rectangular in plane view in that it has a rear edge (8), which is opposite and parallel to the front edge (9), and two mutually opposite lateral edges (10, 11) which connect the front edge (9) to the rear edge (8), wherein the handle (3) is connected to one of the lateral edges (10) .

5. Mounting aid tool (1) according to Claim 1 or 2, wherein
the handle (3) is designed to be elongate and has at least one straight handle longitudinal portion which, in a projection onto a base plate plane, is at an obtuse angle to the rectilinear webs (L),
wherein the base plate (4) can be designed to be rectangular in plane view in that it has a rear edge (8), which is opposite and parallel to the front edge (9), and two mutually opposite lateral edges (10, 11) which connect the front edge (9) to the rear edge (8), wherein the handle (3) is connected to the rear edge (8).

6. Mounting aid tool (1) according to one of the preceding claims, wherein
the handle (3) is designed to be elongate and is connected at each of its opposite ends to an applicator head (2).

7. Mounting aid tool (1) according to one of the preceding claims, wherein
the handle (3) is designed to be elongate and has at least two different straight handle longitudinal portions which, in a projection onto a base plate plane and/or in a projection onto a plane which is defined by the longitudinal and vertical direction of the webs (5), are at an obtuse angle to one another, and/or
the handle (3) is designed to be elongate and has a straight handle longitudinal portion which extends from its free end and which, in a projection onto a plane perpendicular to the base plate plane, is at an obtuse angle to the first main surface (6) of the base plate (4) .

8. Mounting aid tool (1) according to one of the preceding claims, wherein
free undersides (14), which face away from the first main surface (6), of the webs (5) run rectilinearly and parallel to the first main surface (6) of the base plate (4) .

9. Mounting aid tool (1) according to one of the preceding claims, wherein
free undersides (14), which face away from the first main surface (6), of the webs (5) have in certain regions cutouts (15) or corrugated elevations for receiving and straightening up again hooking elements which have been pressed flat by the webs (5),
wherein the cutouts (15) and/or corrugated elevations of individual webs (5) or of uniformly formed web blocks consisting of a plurality of webs (5) can be offset with respect to one another in the longitudinal direction (L).

10. Mounting aid tool (1) according to one of the preceding claims, wherein
the mounting aid tool (1) or at least its webs (5) comprise(s) or consist(s) of an abrasion-resistant material such as POM, PEEK or a metal alloy.

11. Mounting set, comprising:
a protective net having a plurality of mesh openings;
a touch-and-close or mushroom-head tape having a carrier tape and a plurality of hooking elements which extend from the carrier tape, wherein each hooking element has as its free end a hooking geometry which can engage in mesh openings of the protective net in a fastening manner; and
a mounting aid tool (1) according to one of the preceding claims which is designed to mount the protective net into the touch-and-close or mushroom-head tape.

12. Mounting set according to Claim 11,
wherein the predetermined excess length by which the webs (5) project in their longitudinal direction (L) beyond the front edge (9) of the base plate (4) corresponds at least to an engagement height of the hooking elements, which is a height between lower edges of their hooking geometries and the carrier tape, preferably to at most 10 times this height, particularly preferably to at most 5 times this height.

13. Mounting set according to Claim 11 or 12, wherein
the predetermined distance between the parallel running webs (5) corresponds to a distance of the hooking elements from one another in the transverse direction of the carrier tape or to a multiple thereof; and/or
a predetermined height of the webs (5) by which they extend away from the first main surface (6) corresponds at least to an engagement height of the hooking elements, which is a height between lower edges of their hooking geometries and the carrier tape, preferably to at most 10 times this height, particularly preferably to at most 5 times this height; and/or
a predetermined thickness of the webs (5) transversely to their longitudinal and vertical direction is less than a distance of the hooking elements from one another in the transverse direction of the carrier tape and/or not thicker than the hooking elements.

14. Method for mounting a protective net into a touch-and-close or mushroom-head tape using a mounting set according to one of Claims 10 to 13,
wherein the protective net is laid over the touch-and-close or mushroom-head tape and the mounting tool (1) with its applicator head (2) is pulled in the longitudinal and/or vertical direction of its webs (5), corresponding to a longitudinal direction of the touch-and-close or mushroom-head tape, over the protective net and the touch-and-close or mushroom-head tape situated thereunder, with the result that threads which form the protective net are forced between the hooking elements of the touch-and-close or mushroom-head tape and under lower edges of their hooking geometries and thereby hook into them.

15. Method according to Claim 14,
wherein, dependent on given space and/or force conditions, when mounting the protective net into the touch-and-close or mushroom-head tape, the applicator head (2) either
is pressed against the protective net in its parallel position in which the first main surface (6) of the base plate (4) is oriented parallel to the protective net such that the webs (5) with their free undersides (14) facing away from the first main surface (6) slide in their longitudinal direction (L) on the protective net, or
is pressed against the protective net in its transverse position in which the base plate (4) is oriented with its front edge (9) with respect to the protective net such that the webs (5) with their exposed ends (12) projecting beyond the front edge (9) of the base plate (4) slide in their vertical direction on the protective net.

## Revendications

1. Outil d'aide au montage (1) pour monter un filet de protection ayant une pluralité d'ouvertures de maille dans une bande agrippante ou à crochets ayant une pluralité d'éléments d'accrochage qui s'étendent à partir d'une bande de support, chaque élément d'accrochage possédant à son extrémité libre une géométrie d'accrochage qui peut s'engager de manière fixe dans des ouvertures de maille du filet de protection, dans lequel
l'outil d'aide au montage (1) comprend une poignée (3) et au moins une tête d'application (2),
la tête d'application (2) respective présente une plaque de base (4) reliée à la poignée (3) ainsi que plusieurs entretoises rectilignes (5),
la plaque de base (4) possède une première surface principale (6) tournée vers le filet de protection et une deuxième surface principale arrière (7), qui se terminent au niveau d'un bord avant libre (9) de la plaque de base (4), et
les entretoises (5) s'étendent dans leur direction longitudinale (L) le long de la première surface principale (6) parallèlement les unes aux autres à une distance prédéterminée les unes des autres et s'éloignent de la première surface principale (6) dans leur direction verticale,
dans lequel
les entretoises s'étendant parallèlement (5) font saillie dans leur direction longitudinale (L) d'une surlongueur prédéterminée au-delà du bord avant (9) de la plaque de base (4).

2. Outil d'aide au montage (1) selon la revendication 1, dans lequel le bord avant (9) de la plaque de base (4) est réalisé sous forme rectiligne et s'étend perpendiculairement à la direction longitudinale (L) des entretoises (5) et/ou
la plaque de base (4) est réalisée sous forme rectangulaire en vue de dessus, en ce qu'elle présente un bord arrière opposé (8) parallèle au bord avant (9) et deux bords latéraux (10, 11) opposés l'un à l'autre, reliant le bord avant (9) au bord arrière (8), entre lesquels s'étendent respectivement la première surface principale (6) et la deuxième surface principale (7), et/ou
la première surface principale (6) et/ou la deuxième surface principale (7) de la plaque de base (4) sont réalisées sous forme plate ou essentiellement plane.

3. Outil d'aide au montage (1) selon la revendication 1 ou 2, 2 dans lequel la poignée (3) est réalisée sous forme allongée et présente au moins une section longitudinale de poignée droite qui, dans une projection sur un plan de la plaque de base, s'étend parallèlement à la direction longitudinale (L) des entretoises (5),
dans lequel la plaque de base (4) peut être réalisée sous forme rectangulaire en vue de dessus, en ce qu'elle présente un bord arrière opposé (8) parallèle au bord avant (9) et deux bords latéraux (10, 11) opposés l'un à l'autre, reliant le bord avant (9) au bord arrière (8), dans lequel la poignée (3) est reliée au bord arrière (8) .

4. Outil d'aide au montage (1) selon la revendication 1 ou 2, dans lequel la poignée (3) est réalisée sous forme allongée et présente au moins une section longitudinale de poignée droite qui, dans une projection sur un plan de la plaque de base, s'étend perpendiculairement à la direction longitudinale (L) des entretoises (5),
dans lequel la plaque de base (4) peut être réalisée sous forme rectangulaire en vue de dessus, en ce qu'elle présente un bord arrière (8) opposé, parallèle au bord avant (9), et deux bords latéraux (10, 11) opposés l'un à l'autre, reliant le bord avant (9) au bord arrière (8), dans lequel la poignée (3) est reliée à l'un des bords latéraux (10).

5. Outil d'aide au montage (1) selon la revendication 1 ou 2, dans lequel la poignée (3) est réalisée sous forme allongée et présente au moins une section longitudinale de poignée droite qui, dans une projection sur un plan de la plaque de base, forme un angle obtus avec les entretoises rectilignes (L),
dans lequel la plaque de base (4) peut être réalisée sous forme rectangulaire en vue de dessus, en ce qu'elle présente un bord arrière opposé (8) parallèle au bord avant (9) et deux bords latéraux (10, 11) opposés l'un à l'autre, reliant le bord avant (9) au bord arrière (8), dans lequel la poignée (3) est reliée au bord arrière (8) .

6. Outil d'aide au montage (1) selon l'une quelconque des revendications précédentes, dans lequel la poignée (3) est réalisée sous forme allongée et est reliée à une tête d'application (2) à chacune de ses extrémités opposées.

7. Outil d'aide au montage (1) selon l'une quelconque des revendications précédentes, dans lequel la poignée (3) est réalisée sous forme allongée et présente au moins deux sections longitudinales de poignée droites différentes qui forment un angle obtus l'une par rapport à l'autre dans une projection sur un plan de la plaque de base et/ou dans une projection sur un plan qui est défini par la direction longitudinale et verticale des entretoises (5), et/ou
la poignée (3) est réalisée sous forme allongée et présente une section longitudinale de poignée droite s'étendant à partir de son extrémité libre, qui, dans une projection sur un plan perpendiculaire au plan de la plaque de base, forme un angle obtus avec la première surface principale (6) de la plaque de base (4).

8. Outil d'aide au montage (1) selon l'une quelconque des revendications précédentes, dans lequel les côtés inférieurs libres (14) des entretoises (5) détournés de la première surface principale (6) s'étendent rectilignement et parallèlement à la première surface principale (6) de la plaque de base (4).

9. Outil d'aide au montage (1) selon l'une quelconque des revendications précédentes, dans lequel les côtés inférieurs libres (14) des entretoises (5) détournés de la première surface principale (6) présentent par zones des évidements (15) ou des reliefs ondulés pour recevoir et redresser des éléments d'accrochage aplatis par les entretoises (5),
dans lequel les évidements (15) et/ou les reliefs ondulés d'entretoises individuelles (5) ou de blocs d'entretoises formés de manière uniforme à partir de plusieurs entretoises (5) peuvent être décalés les uns par rapport aux autres dans la direction longitudinale (L) .

10. Outil d'aide au montage (1) selon l'une quelconque des revendications précédentes, dans lequel l'outil d'aide au montage (1) ou au moins ses entretoises (5) comprennent un matériau résistant à l'abrasion tel que le POM, le PEEK ou un alliage métallique ou en sont constitués.

11. Kit de montage, comprenant :
un filet de protection ayant une pluralité d'ouvertures de maille ;
une bande agrippante ou à crochets ayant une bande de support et une pluralité d'éléments d'accrochage qui s'étendent à partir de la bande de support, chaque élément d'accrochage possédant à son extrémité libre une géométrie d'accrochage qui peut s'engager de manière fixe dans des ouvertures de maille du filet de protection ; et
un outil d'aide au montage (1) selon l'une quelconque des revendications précédentes, qui est réalisé pour monter le filet de protection dans la bande agrippante ou à crochets.

12. Kit de montage selon la revendication 11, dans lequel la surlongueur prédéterminée de laquelle les entretoises (5) font saillie dans leur direction longitudinale (L) au-delà du bord avant (9) de la plaque de base (4) correspond au moins à une hauteur d'engagement des éléments d'accrochage, qui est une hauteur entre des bords inférieurs de leurs géométries d'accrochage et la bande de support, de préférence au maximum à 10 fois cette hauteur, de manière particulièrement préférée au maximum à 5 fois cette hauteur.

13. Kit de montage selon la revendication 11 ou 12, dans lequel la distance prédéterminée entre les entretoises s'étendant parallèlement (5) correspond à une distance des éléments d'accrochage entre eux dans la direction transversale de la bande de support ou à un multiple de celle-ci ; et/ou
une hauteur prédéterminée des entretoises (5), de laquelle elles s'éloignent de la première surface principale (6), correspond à au moins une hauteur d'engagement des éléments d'accrochage, qui est une hauteur entre des bords inférieurs de leurs géométries d'accrochage et la bande de support, de préférence au maximum à 10 fois cette hauteur, de manière particulièrement préférée au maximum à 5 fois cette hauteur ; et/ou
une épaisseur prédéterminée des entretoises (5) transversalement à leur direction longitudinale et verticale est inférieure à une distance des éléments d'accrochage entre eux dans la direction transversale de la bande de support et/ou n'est pas plus épaisse que les éléments d'accrochage.

14. Procédé de montage d'un filet de protection dans une bande agrippante ou à crochets en utilisant un kit de montage selon l'une quelconque des revendications 10 à 13,
dans lequel le filet de protection est placé sur la bande agrippante ou à crochets et l'outil de montage (1) est tiré avec sa tête d'application (2) sur le filet de protection et la bande agrippante ou à crochets située en dessous dans la direction longitudinale et/ou verticale de ses entretoises (5), en concordance avec une direction longitudinale de la bande agrippante ou à crochets, les fils qui forment le filet de protection étant ainsi forcés entre les éléments d'accrochage de la bande agrippante ou à crochets et sous des bords inférieurs de leurs géométries d'accrochage et s'accrochant dans ceux-ci.

15. Procédé selon la revendication 14, dans lequel, en fonction de rapports d'espace et/ou de force donnés, la tête d'application (2), lors du montage du filet de protection dans la bande agrippante ou à crochets, est au choix
pressée contre le filet de protection dans sa position parallèle, dans laquelle la première surface principale (6) de la plaque de base (4) est orientée parallèlement au filet de protection, de telle sorte que les entretoises (5) glissent sur le filet de protection avec leurs côtés inférieurs libres (14) détournés de la première surface principale (6) dans leur direction longitudinale (L), ou bien
pressée contre le filet de protection dans sa position transversale, dans laquelle la plaque de base (4) est orientée avec son bord avant (9) vers le filet de protection, de telle sorte que les entretoises (5) glissent sur le filet de protection avec leurs extrémités libres (12) faisant saillie au-delà du bord avant (9) de la plaque de base (4) dans leur direction verticale.
